# EUROPÄISCHE PATENTSCHRIFT

(11) **EP 0 680 914 B1**
(45) Veröffentlichungstag und Bekanntmachung des Hinweises auf die Patenterteilung: **12.08.1998**
(21) Anmeldenummer: 95106476.5
(22) Anmeldetag: 28.04.1995
(51) Int. Cl.: B65H 37/00

(54) **Vorrichtung zur Abgabe von Auftrags-Material**
Device for dispensing a transfer material
Dispositif pour la destribution d'un materiau de traitement

(30) Priorität: 02.05.1994 DE 9407305 U
(43) Veröffentlichungstag der Anmeldung: 08.11.1995
(73) Patentinhaber: CZEWO PLAST KUNSTSTOFFTECHNIK GmbH, D-93073 Neutraubling (DE)
(72) Erfinder: Czech, Manuel, D-93073 Neutraubling (DE); Runge, Hermann, D-93186 Kneiting/Pettendorf (DE)
(74) Vertreter: Grünecker, Kinkeldey, Stockmair & Schwanhäusser Anwaltssozietät

(56) Entgegenhaltungen:
- EP-A- 0 362 697
- EP-A- 0 427 870
- DE-A- 4 220 712
- US-A- 4 574 030

## Beschreibung

Die Erfindung bezieht sich auf eine Vorrichtung zur Abgabe von auf einem Trägerstreifen vorgesehenem, insbesondere adhäsiven Auftrags-Material auf eine Oberfläche gemäß dem Oberbegriff von Patentanspruch 1. Eine derartige Vorrichtung ist bekannt aus DE-A-42 20 712.

Aus EP-A-0 362 697 ist eine weitere Vorrichtung zur Abgabe von auf einem Trägerstreifen vorgesehenem Auftragsmaterial bekannt, bei welcher Abgabe- und Aufnahmespule über eine Reibrad-Getriebeeinrichtung miteinander antriebsverbunden sind. Um eine Drehung der Abgabespule in eine der Abgabedrehrichtung entgegengesetzte Richtung zu verhindern, ist eine Rücklauf-Sperrvorrichtung vorgesehen, die einen Sperrbolzen umfaßt, der im Falle einer Drehbewegung der Abgabespule in eine der Abgabedrehrichtung entgegengesetzte Richtung auf einer Keilfläche aufläuft und dabei die Abgabespule mit einer zur Lagerung der Abgabespule vorgesehenen Achse sperrt. Der Zusammenbau einer derartigen herkömmlichen Vorrichtung bedarf besonderer Sorgfalt und ist nur schwer automatisierbar. Aus der US-PS 3 969 181 ist eine Vorrichtung zur Abgabe eines Klebstofffilmes be

kannt, die ein im Inneren eines Gerätegehäuses aufgenommenes Spulenpaar mit einer Abgabespule und einer Aufnahmespule umfaßt. Die Aufnahmespule ist dabei über ein auf einer radialen Seitenfläche eines Antriebsrades angebrachtes Bürstenelement mit der Abgabespule gekoppelt. Die Vorrichtung ist für den Einsatz im industriellen Bereich vorgesehen und von entsprechend aufwendigem Aufbau.

Aus der DE-OS 36 38 722 ist eine weitere Vorrichtung zum Auftragen eines Klebstofffilmes bekannt. Diese Vorrichtung umfaßt ein Gehäuse und ein Paar darin drehbar bewegbar angeordnete Spulen, welche über einen Zahnrad-Getriebemechanismus und eine Kupplung mit federelastisch auslenkbaren Federklauen miteinander getrieblich verbunden sind. Neben den für einen Massenartikel form- und fertigungstechnisch relativ aufwendigen Komponenten erweist sich dieses Gerät auch hinsichtlich seiner Abrollcharakteristik als ungünstig. So schwankt zum einen die Spannung in einem, von einer der Spulen abgezogenen Trägerstreifen, zum anderen entsteht bei einem Abrollvorgang ein unangenehmes Geräusch.

Der Erfindung liegt die Aufgabe zugrunde, eine Vorrichtung der eingangs genannten Art zu schaffen, welche unter form- und montagetechnischen Gesichtspunkten einfach und preiswert herstellbar ist, welcher eine harmonische Abrollcharakteristik zu eigen ist, und welche sich durch eine besonders günstige Bedienbarkeit auszeichnet.

Diese Aufgabe wird erfindungsgemäß durch eine Vorrichtung mit den in Patentanspruch 1 angegebenen Merkmalen gelöst.

Dadurch wird es auf vorteilhafte Weise möglich, eine besonders einfach aufgebaute Vorrichtung zur Abgabe von Auftrags-Material zu schaffen, welche sich durch eine während eines Bandabzugsvorganges gleichmäßige Trägerstreifenspannung auszeichnet.

Vorteilhafte Weiterbildungen sind in den Unteransprüchen angegeben.

Eine besonders vorteilhafte Ausführungsform der erfindungsgemäßen Vorrichtung ist dabei dadurch gegeben, daß das Reibradelement koaxial zur Aufnahmespule angeordnet ist. Dadurch wird es auf vorteilhafte Weise möglich, das Reibradelement als relativ kleines Bauteil und somit unter geringem Materialverbrauch auszubilden. Auch hinsichtlich der Seitenstabilität des Reibradelementes erweist sich eine relativ kompakte Bauform dieses Bauteils als besonders vorteilhaft.

In besonders vorteilhafter Weise ist das Gegenrad koaxial zur Abgabespule angeordnet. Dadurch wird es möglich, an einem zur Lagerung der Abgabespule vorgesehenen Drehzapfen zugleich auch das Gegenrad zu lagern. In vorteilhafter Weise ist dabei das Gegenrad einstückig mit der Abgabespule ausgebildet.

In ebenfalls vorteilhafter Weise ist der Außendurchmesser des Reibrades im wesentlichen gleich dem Durchmesser eines zur Aufnahme des Trägerstreifens vorgesehenen Bandkernes. Bei einer entsprechenden Bemessung des Durchmessers des Gegenrades größer als der Außendurchmesser einer Trägerstreifenrolle im unverbrauchten Zustand ergibt sich selbsttätig ein besonders günstiges Übersetzungsverhältnis. Dieses Übersetzungsverhältnis ist stets so bemessen, daß die Aufnahmespule bestrebt ist, einen jeweils längeren Bandabschnitt aufzuwickeln, als dieser von der Abgaberolle abgerollt wird. Bei der vorstehend angegebenen Dimensionierung des Reibradaußendurchmessers entspricht auf besonders einfache Weise die in dem Trägerstreifen wirksame Zugkraft im wesentlichen gleich der zwischen Reibradelement und Gegenrad übertragenen Reibkraft. Die Zugkraft ist daher äußerst exakt vorbestimmbar und nicht von der Elastizität der übrigen Getriebeglieder abhängig. (diese Elastizität ist sowohl von der Kunststoffart, als auch von Form-Verfahrensparametern, insbesondere Kühlung und Einspritzdauer abhängig.)

Eine besonders vorteilhafte Ausführungsform der erfindungsgemäßen Vorrichtung ist auch dadurch gegeben, daß der Außenradius des Reibrades kleiner ist, als der Krümmungsradius des Flächenabschnittes des an dem Reibrad anliegenden Gegenrades. Dabei ist es auch möglich, das Reibrad an einer Hohlzylinderinnenfläche des Gegenrades anzukoppeln, wodurch die Anordnung von Abgabe- und Aufnahmespule in nebeneinanderliegender Weise möglich wird.

Eine besonders günstige Weiterbildung der erfindungsgemäßen Vorrichtung ist dadurch gegeben, daß das Reibradelement als Rechteck-Torus ausgebildet ist, da ein derartiges Reibradelement besonders einfach und preiswert herstellbar ist. In vorteilhafter Weise weist der Rechteck-Torus dabei in axialer Richtung eine Querschnittsbreite auf, welche geringer ist, als eine sich radial erstreckende Querschnittshöhe. Diese Querschnittshöhe entspricht in vorteilhafter Weise im wesentlichen dem halben Innendurchmesser des Reibradelementes.

Eine besonders günstige Ausführungsform der erfindungsgemäßen Vorrichtung ist dadurch gegeben, daß das Reibradelement unter elastischer Aufweitung auf einen Achsabschnitt, insbesondere der Aufnahmespule aufgesetzt ist. Ein derartiges Aufsetzen des Reibradelementes gewährleistet eine besonders sichere Drehmomentübertragung auf die Aufnahmespule. Es ist jedoch alternativ auch möglich, daß das Reibradelement einen Innendurchmesser aufweist, welcher größer ist, als ein zur Aufnahme des Reibradelementes vorgesehener Achsabschnitt. Bei einer derartigen Ausbildung des Reibrades ergibt sich ein von der Ausführungsform mit auf der Aufnahmespule festsitzendem Reibradelement abweichendes Übersetzungsverhältnis zwischen den beiden Spulen.

In besonders vorteilhafter Weise ist das Reibradelement als O-Ring ausgebildet. Ein derartiges Reibradelement ist besonders einfach und preiswert herstellbar bzw. als Normteil verfügbar. In vorteilhafter Weise besteht das Reibradelement dabei aus einem elastischen Material mit einem hohen Oberflächenreibungskoeffizienten, insbesondere Gummi. Es ist auch möglich, das Reibradelement aus einem geschäumten Material zu fertigen, wodurch sich nicht nur die Eigenelastizität des Reibradelementes in vorteilhafter Weise beeinflussen läßt, sondern auch der Materialverbrauch bei der Herstellung des Reibradelementes verringert werden kann.

Eine weitere besonders vorteilhafte Ausführungsform der erfindungsgemäßen Vorrichtung ist dadurch gegeben, daß die Aufnahmespule einen Achsenabschnitt zur Aufnahme des Reibradelementes und einen Achsenabschnitt zur Aufnahme eines Bandkernes umfaßt. In vorteilhafter Weise ist dabei zwischen den besagten Achsenabschnitten ein von Hand betätigbares Spannrad vorgesehen. Eine derart ausgebildete Aufnahmespule ist fertigungstechnisch besonders einfach herstellbar, und ermöglicht ein besonders einfaches Nachfüllen der Vorrichtung.

Eine besonders vorteilhafte Ausführungsform der Abgabespule der erfindungsgemäßen Vorrichtung ist dabei dadurch gegeben, daß die Abgabespule das Gegenrad und einen Achsabschnitt zur Aufnahme eines Bandkerns umfaßt. Eine derartige Abgabespule ist in ähnlich vorteilhafter Weise wie die vorstehend angegebene Aufnahmespule herstellbar.

Eine unter ästethischen Gesichtspunkten besonders formschöne Ausführungsform der erfindungsgemäßen Vorrichtung ist dadurch gegeben, daß ein Berührungsabschnitt zwischen dem Reibradelement und dem Gegenrad von dem Spannrad überdeckt ist. Dadurch offenbart der erfindungsgemäße Mechanismus ein geschlossenes äußeres Erscheinungsbild. Eine vollständig unverdeckte radiale Seitenfläche des Spannrades kann dann mit großflächigen Drehrichtungssymbolen (Pfeilen) gekennzeichnet werden.

Eine besonders vorteilhafte Ausführungsform der erfindungsgemäßen Vorrichtung ist dadurch gegeben, daß die Achse der Aufnahmerolle in einem einer Auftragsvorrichtung benachbarten Gehäusebereich angeordnet ist. Dadurch wird es möglich, die erfindungsgemäße Vorrichtung besonders kleinbauend zu realisieren und einen besonders günstigen Trägerstreifenverlauf ohne Umlenkrollen zu realisieren. In vorteilhafter Weise ist dabei die Achse der Abgaberolle zur Auftragsvorrichtung weiter beabstandet angeordnet als die Achse der Aufnahmerolle. Eine derartige Anordnung der Rollen zueinander läßt sich besonders platzsparend in einem tropfenförmigen Gehäuse unterbringen.

Eine weitere besonders vorteilhafte Ausführungsform der erfindungsgemäßen Vorrichtung ist dadurch gegeben, daß der Abzug des Trägerstreifens aus einem zwischen der Abgabespule und der Aufnahmespule liegenden Bereich erfolgt, und daß der Zulauf des Trägerstreifens zu der Aufnahmerolle in einem bezüglich der Achse der Aufnahmespule einem Abzugsbereich der Abgabespule diametral gegenüberliegenden Bereich erfolgt. Dabei ist in vorteilhafter Weise das Gegenrad derart bemessen, daß dieses einen Durchmesser aufweist, welcher größer ist, als der Bandkerndurchmesser der Abgaberolle. Zur Bereitstellung einer zur Führung des mit dem Auftrags-Material versehenen Trägerstreifens geeigneten Seitenfläche ist das Gegenrad in vorteilhafter Weise hinsichtlich seines Durchmessers derart bemessen, daß dieser größer ist, als ein Anfangsaußendurchmesser der Abgabebandrolle.

Zur Schaffung einer verbesserten Traktion zwischen dem Reibradelement und dem Gegenrad ist es möglich, das Gegenrad zu profilieren. Insbesondere in Verbindung mit einem aus einem O-Ring gebildeten Reibradelement ist es auch möglich, eine äußere Umfangsfläche des Gegenrades, welche mit dem Reibradelement in Berührungskontakt tritt, konvex oder konkav gewölbt auszubilden. Bei einer konkav gewölbten Umfangsfläche ergibt sich eine besonders günstige Stabilisierung der beiden Räder zueinander.

Eine besonders vorteilhafte Weiterbildung der erfindungsgemäßen Vorrichtung ist dadurch gegeben, daß eine Rücklaufsperrvorrichtung vorgesehen ist, zum Sperren der Drehbewegung der Aufnahmespule gegen Drehung in eine der Aufnahmedrehbewegung entgegengesetzte Richtung, mit einem in dem Gehäuse vorgesehenen Eingriffsabschnitt, welcher mit einem relativ zu diesem bewegbaren Eingriffsgegenabschnitt in Eingriff bringbar ist. Eine erfindungsgemäß besonders vorteilhafte Ausbildung der Vorrichtung ist dabei dadurch gegeben, daß der Eingriffsgegenabschnitt gleichachsig mit der Aufnahmespule drehbar bewegbar ist, und daß der Eingriffsabschnitt und der Eingriffsgegenabschnitt im wesentlichen parallel zur Achse der Aufnahmespule zueinander relativ bewegbar sind zum Heraustreten aus einer Position gegenseitigen Eingriffs. Eine derartige Rücklaufsperrvorrichtung ist insbesondere unter fertigungstechnischen Gesichtspunkten besonders günstig herstellbar und verleiht der erfindungsgemäßen Vorrichtung darüber hinaus einen besonders angenehmen Abrollcharakter in Verbindung mit einem für dieses spezielle Gerät typischen Geräusches.

Eine besonders vorteilhafte Ausführungsform des Eingriffsgegenabschnittes ist dabei dadurch gegeben, daß dieser einen Sägezahnbereich umfaßt, der auf einer, einer Gehäuseseitenfläche zugewandten Stirnfläche eines Achsenabschnittes der Aufnahmespule ausgebildet ist. In besonders vorteilhafter Weise ist es dabei möglich, das Reibradelement auf diesem, mit Sägezähnen versehenen Achsabschnitt anzuordnen. Bei dieser erfindungsgemäßen Rücklaufsperrvorrichtung ist dabei in vorteilhafter Weise die Aufnahmespule relativ zu dem Gehäuse axial bewegbar. Bei einer derartigen Ausführungsform kann in vorteilhafter Weise die Eigenelastizität des Gehäuses der Vorrichtung zur Erzeugung einer zur Rückstellung der Aufnahmespule erforderlichen Anpreßkraft herangezogen werden.

Weitere Merkmale der Erfindung ergeben sich aus der nachfolgenden Beschreibung eines Ausführungsbeispieles in Verbindung mit der Zeichnung. Es zeigen:
- **Fig. 1**: eine Ansicht einer erfindungsgemäßen Vorrichtung in einer Offenstellung zur Darstellung von Gestalt und Zuordnung der einzelnen Bauteile der Vorrichtung zueinander innerhalb des Gehäuses,
- **Fig. 2**: eine Explosionsdarstellung derselben Vorrichtung mit einem in eine 90° Offen-Stellung geklappten Gehäuseteil,
- **Fig. 3**: einen Axial-Halbschnitt der Aufnahmespule.

Gemäß Fig. 1 ist im Inneren eines Gehäuses 1 der erfindungsgemäßen Vorrichtung radial zueinander beabstandet eine Abgabespule 2 und eine Aufnahmespule 3 drehbar an Achszapfen 4 und 5 gelagert. Auf der Abgabespule 2 ist über einen Bandkern 6a ein mit einem Auftrags-Material versehener Trägerstreifen 7 in Rollenform bevorratet. Der Trägerstreifen 7 ist über eine Umlenkeinrichtung 8 zu einer an einem Kugelhalter 9 gelenkig gelagerten Lippe 10 geführt. Der Trägerstreifen 7 ist in Transportrichtung 11 der Lippe nachfolgend zu einem auf der Aufnahmespule 3 angeordneten Bandkern 6a geführt. Der Bandkern 6a ist über einen Mitnahmevorsprung 6b mit der Aufnahmespule 3 antriebsverbunden. Der Mitnahmevorsprung 6b wird unter Wirkung der Zugspannung in dem Trägerstreifen 7 in Anlage gegen einen an der Aufnahmespule 3 ausgebildeten Mitnahmeabschnitt gehalten. Der Mitnahmevorsprung 6b ist in mehrere Mitnahmeabschnitte auf der Aufnahmespule 3 einsetzbar. Durch die in Fig. 1 dargestellte Ausbildung des Bandkernes 6a und des zur Aufnahme des Bandkernes 6a vorgesehenen Achsenabschnittes der Aufnahmespule 3 wird ein besonders einfaches Aufsetzen des Bandkernes 6a auf die Aufnahmespule 3 möglich. Die gleiche Bandkern-Geometrie findet auch auf Seiten der Abgabespule 2 Anwendung. Auch hier ist ein Bandkern 6a mit Spiel in Umfangsrichtung über einen Mitnahmevorsprung 6b mit einem Achsabschnitt der Abgabespule 2 verbunden. Der mit Auftrags-Material versehende Trägerstreifen 7 ist aufgrund der Schichtdicke des Auftrags-Materials zunächst auf einer Bandrolle 13 relativ großen Durchmessers bevorratet. Nach Abtrag des Auftrags-Materials ist die entsprechende Trägerstreifenlänge auf einer Rolle mit letztendlich kleinerem Durchmesser aufgenommen. Da der Durchmesser der Bandrolle 13 zur Bevorratung des Trägerstreifens 7 zusammen mit dem Auftrags-Material mit Verbrauch des Auftrags-Materiales stärker abnimmt, als der Durchmesser einer sich auf der Aufnahmespule 3 bildenden Aufnahmerolle zunimmt, ist es möglich, die beiden Spulen 2 und 3 derart eng benachbart zueinander anzuordnen, daß zwischen den beiden Rollen jeweils nur ein geringer Zwischenraum verbleibt.

Der Antrieb der Aufnahmespule 3 erfolgt über ein Reibradelement 12, das an einem Umfangs-Flächenabschnitt eines Gegenrades 14 anliegt. Das Gegenrad 14 ist über den Bandkern 6a und dessen Mitnahmevorsprung 6b durch Abzug des Trägerstreifens 7 von der entsprechenden Bandrolle 13 antreibbar. Durch das Gegenrad 14 und das Reibradelement 12 wird ein erforderliches Mindestübersetzungsverhältnis zwischen der Abgabespule und der Aufnahmespule erzeugt. Das von der Durchmesserkombination von Gegenrad 14 und Reibradelement 12 definierte theoretische Übersetzungsverhältnis paßt sich selbsttätig an das tatsächlich erforderliche Übersetzungsverhältnis, das jeweils nur von den Außendurchmessern der entstehenden bzw. sich verbrauchenden Bandrollen abhängt, durch einen Schlupf zwischen dem Reibradelement 12 und dem Gegenrad 14, an. Bei der in Fig. 1 dargestellten Ausführungsform ist die in dem Trägerstreifen 7 wirksame Zugkraft etwas geringer als eine zwischen dem Reibradelement 12 und dem Gegenrad 14 übertragene Reibkraft.

Zur Verhinderung einer Drehbewegung der Aufnahmespule in eine der Aufnahmedrehbewegung entgegengesetzte Richtung ist eine Rücklaufsperrvorrichtung vorgesehen, die nachfolgend in Verbindung mit Fig. 3 noch eingehend erläutert wird. Durch die Rücklaufsperrvorrichtung 15 und das Reibradelement 12 sowie dem Gegenrad 14 ist auch die Abgabespule 2 gegen unbeabsichtigte Drehung infolge der Reibkraft zwischen dem Reibradelement 12 und dem Gegenrad 14 gesichert. Durch eine feine Rasterung der Rücklaufsperrvorrichtung in Verbindung mit dem Reibradelement 12 und dem entsprechenden Gegenrad 14 ergibt sich ein besonders gleichmäßiger Abzug des Trägerstreifens von der Abgaberolle.

In Fig. 2 ist die Vorrichtung mit einem um 90° um eine Gelenkverbindungseinrichtung 20 in eine Offenstellung geschwenkten Deckel 16 dargestellt. Der Kugelhalter 9 sowie die Abgabespule 2 und die Aufnahmespule 3 sind auf, von der Gehäusewandung senkrecht vorstehende, Zapfenabschnitte aufgesetzt. Zur Halterung des Kugelhalters 9 in dem Gehäuse 1 ist ein Paar von Hohlzylinderzapfen 19 vorgesehen. Diese Hohlzylinderzapfen 19 ragen nur teilweise in entsprechend paarweise vorgesehene Bohrungen in den Kugelhalter 9 hinein. In die verbleibenden Bohrungsabschnitte in dem Kugelhalter 9 ragen bei Schließstellung des Gehäuses 1 ein Paar von an dem Deckel 16 ausgebildete Hohlzylinderabschnitte hinein. Die Achszapfen 4 und 5 zur Halterung von Abgabespule 2 und Aufnahmespule 3 umfassen vier Federklauenelemente, welche in verrastender Weise die entsprechend auf diese aufgesetzten Spulen in Axialrichtung sichern. Die Achszapfen 4 und 5 definieren zylindrische Innenräume, in welche ein Paar von an dem Deckel 16 angebrachte Ringzapfenabschnitte einsetzbar sind und den Federweg der Federklauenelemente der Achszapfen 4 und 5 begrenzen.

Gemäß Fig. 3 umfaßt die Aufnahmespule 3 ein Spannrad 19 und einen stirnseitig auf einem Achsabschnitt der Aufnahmespule ausgebildeten Verzahnungsabschnitt mit Sägezahn-Geometrie. Dieser Verzahnungsabschnitt ist bezüglich der Axialrichtung der Abgabespule hinterschnittsfrei ausgebildet. Der Verzahnungsabschnitt 20 ist zum Eingriff mit einem korrespondierenden gehäuseseitig ausgebildeten, sich ringförmig erstreckenden Verzahnungsabschnitt 18 (siehe auch Fig. 1) vorgesehen. Eine Beaufschlagung der Verzahnungsabschnitte erforderliche Feder-Rückstellkraft wird vorzugsweise durch die Gehäuseaußenflächen und/oder durch die Eigenelastizität der Abgabespule sowie des Achszapfens 5 aufgebracht.

Gemäß einem besonderen Aspekt der vorliegenden Erfindung ist ein Kappenelement vorgesehen, welches die Auftragslippe umgebend an der Vorrichtung anbringbar ist. In vorteilhafter Weise ist hierzu das Gehäuse stufenartig verjüngt ausgebildet und das Kappenelement auf wenigstens einen Teil des verjüngten Abschnittes aufsteckbar. Die Halterung des Kappenelementes erfolgt in vorteilhafter Weise durch reibschlüssige Kraftübertragung. Als Haltefläche werden vorzugsweise die entsprechenden Abschnitte des Gehäuses, welche senkrecht zu den Spulenachsen verlaufen, herangezogen.

Gemäß einem weiteren Aspekt der vorliegenden Erfindung ist zwischen dem Kappenelement und dem Gehäuse eine Schnappverbindungseinrichtung vorgesehen. Das zwischen den Gehäusehälften in vorteilhafter Weise vorgesehene Scharnier ist auf einer der Lippe gegenüberliegenden Gehäuseseite ausgebildet. Eine zwischen den Gehäusehälften wirksame Verschlußeinrichtung umfaßt vorzugsweise eine von außen durch Druck auf das Gehäuse in eine Freigabestellung bringbare Verbindungseinrichtung.

Zur besonders einfachen Handhabung des Gerätes ist das Spannrad 19 mit einer Rändelung 21 versehen. Der Achsabschnitt der Aufnahmespule 3 ist in einem dem Spannrad 19 abgewandten Bereich angefast, wodurch ein besonders einfaches Aufsetzen des Bandkernes 6a gegebenenfalls unter geringfügig elastischer Aufweitung desselben möglich wird. Durch das Vorsehen der Abfasung auf dem zur Aufnahme des Bandkernes 6a vorgesehenen Achsabschnitt wird es möglich, auch größere, fertigungstechnisch bedingte Toleranzabweichungen zu kompensieren. Sowohl die Elemente 2, 6a und 14 als auch die Elemente 3a und 6a können in vorteilhafter Weise einstückig ausgeführt sein.

Die vorstehend beschriebene Vorrichtung kann beispielsweise in der nachfolgend näher beschriebenen Weise angewendet werden. Zur Verdeutlichung des Gebrauchs der Vorrichtung soll im folgenden davon ausgegangen werden, daß die Vorrichtung funktionsfähig zusammengesetzt, jedoch noch nicht mit einem mit Auftrags-Material versehenen Trägerstreifen bestückt ist. Zum Bestücken der Vorrichtung mit einem Trägerstreifen wird das Gehäuse der Vorrichtung geöffnet.

Dabei wird der Deckel des Gehäuses nach Lösen einer Verschlußeinrichtung an dem Gehäuse über ein Scharnier in eine Offenstellung geschwenkt. Anschließend wird eine Bandrolle aus Trägerstreifen und Auftrags-Material auf die Abgabespule aufgesetzt. Im Anschluß daran wird ein mit einem Anfangsabschnitt des Trägerstreifens verbundener weiterer Bandkern auf die Aufnahmespule aufgesetzt. Ein zwischen der Abgabespule und der Aufnahmespule verbleibender Trägerstreifenabschnitt wird über eine Umlenkeinrichtung und die Auftragsvorrichtung geführt. Im Anschluß daran wird durch manuelle Betätigung des Spannrades der Trägerstreifen gespannt. Dabei ist es bei der erfindungsgemäßen Vorrichtung in vorteilhafter Weise möglich, das Gegenrad anzuhalten, so daß es möglich wird, einen nur ganz geringen Trägerstreifenabschnitt zum Spannen des Trägerstreifens auf die Aufnahmespule aufzuwickeln. Nach Spannen des Trägerstreifens durch das Spannrad wird der Deckel des Gehäuses in Schließstellung geschwenkt und verrastet durch Ausüben geringen Seitendruckes auf das Gehäuse in einer Schließstellung. Die Vorrichtung ist nunmehr gebrauchsfertig. Zum Auftrag von Auftrags-Material auf eine Oberfläche wird eine aus einem vorderen Mündungsbereich des Gehäuses hervorragende Auftragslippe gegen eine Unterlage gepreßt und dabei parallel zur Oberfläche gezogen. Infolge einer zwischen der Unterlage und dem auf die Unterlage angedrückten Bandabschnitt übertragenen Kraft wird durch die Abziehbewegung jener mit dem Auftrags-Material versehene Trägerstreifen von der Abgaberolle abgezogen und kontinuierlich über die Auftragslippe geführt. An der Auftragslippe trennt sich das Auftrags-Material von dem Trägerstreifen und verbleibt auf der Unterlage. Der von dem Auftrags-Material befreite Trägerstreifen wird auf dem auf der Aufnahmespule angeordneten Bandkern aufgewickelt. Dabei wird die Aufnahmespule über das Reibradelement stets derart angetrieben, daß eine gleichmäßige Spannung in dem Trägerstreifen aufrechterhalten bleibt. Nach vollständigem Abzug des Trägerstreifens von der Abgabespule ist der Auftrags-Materialvorrat erschöpft und eine neue Rolle mit Trägerstreifen und Auftrags-Material ist in die Vorrichtung einzusetzen. Hierzu wird, wie vorstehend beschrieben, das Gehäuse geöffnet und der auf der Abgabespule befindliche Bandkern von dieser abgezogen. In gleicher Weise wird die nunmehr auf der Aufnahmespule entstandene Trägerstreifenrolle zusammen mit ihrem Bandkern von der Aufnahmespule entfernt. Im Anschluß an diesen Vorgang wird in gleicher Weise wie vorstehend beschrieben eine neue Spule und ein entsprechender Bandkern in die Vorrichtung eingesetzt und das Gehäuse erneut geschlossen.

Die Erfindung ist nicht auf das vorstehend beschriebene Ausführungsbeispiel beschränkt, beispielsweise kann der Trägerstreifen auch ohne Bandkern mit der Aufnahmespule verbunden werden. Es ist auch möglich, die vorstehend beschriebene Rücklaufsperrvorrichtung ohne den beschriebenen erfindungsgemäßen Drehbewegungsübertragungsmechanismus zu verwenden oder anstelle dieses besonders vorteilhaften Mechanismus zum Beispiel eine an dem Spannrad angreifende Eingriffsvorrichtung vorzusehen.

Sämtliche aus der Beschreibung und der Zeichnungen, einschließlich der konstruktiven Einzelheiten, hervorgehenden Merkmale können auch in beliebigen Kombinationen erfindungswesentlich sein.

## Patentansprüche

1. Vorrichtung zur Abgabe von auf einem Trägerstreifen vorgesehenem, insbesondere adhäsiven Auftragsmaterial auf eine Oberfläche mit einer, in einem Gehäuse (1) drehbar aufgenommenen Abgabespule (2), auf welcher der Trägerstreifen (7) zusammen mit dem Auftragsmaterial bevorratet ist, einer ebenfalls in dem Gehäuse drehbar und radial zur Abgabespule (2) versetzt aufgenommenen Aufnahmespule (3) zur Aufnahme des zumindest teilweise von dem Auftragsmaterial befreiten Trägerstreifens (7), einem Drehantriebs-Übertragungsmechanismus zum Drehantrieb der Aufnahmespule (3) bei Abrollbewegung der Abgabespule (2) mit einer Kupplungsvorrichtung zur Bereitstellung eines, an den jeweiligen Abgabe-Aufrollzustand der Spulen angepaßten Antriebsübersetzungsverhältnisses des Drehantriebs-Übertragungsmechanismus und einer Rücklaufsperrvorrichtung zum Sperren der Drehbewegung der Aufnahmespule gegen Drehung in eine der Aufnahmedrehbewegung entgegengesetzte Richtung, **dadurch gekennzeichnet,** daß die Rücklaufsperrvorrichtung einen in dem Gehäuse (1) vorgesehenen Eingriffsabschnitt (18) aufweist, welcher mit einem relativ zu diesem bewegbaren Eingriffsgegenabschnitt (20) in Eingriff bringbar ist, wobei der Eingriffsgegenabschnitt einen Sägezahnbereich umfaßt, der auf einer, einer Gehäuseseitenfläche zugewandten Stirnfläche eines Achsenabschnittes der Aufnahmespule (3) ausgebildet ist.

2. Vorrichtung nach Anspruch 1, **dadurch gekennzeichnet,** daß der Eingriffsgegenabschnitt (20) gleichachsig mit der Aufnahmespule (3) drehbar bewegbar ist, und daß der Eingriffsabschnitt und der Eingriffsgegenabschnitt (20) im wesentlichen parallel zur Achse der Aufnahmespule zueinander relativ bewegbar sind zum Verlassen einer Position gegenseitigen Eingriffs.

3. Vorrichtung nach Anspruch 1 oder 2, **dadurch gekennzeichnet,** daß die Aufnahmespule (3) relativ zu dem Gehäuse (1) axial bewegbar ist.

4. Vorrichtung nach Anspruch 1, **dadurch gekennzeichnet,** daß die Kupplungsvorrichtung ein in radialer Richtung nachgiebiges und koaxial zu einer Achse des Spulenpaares angeordnetes Reibradelement (12) umfaßt, das über eine Rad-Umfangsaußenfläche an einem Umfangs-Flächenabschnitt eines Gegenrades (14) anliegt, zur Ausbildung eines Reibkraftübertragungs-Anlagebereiches und daß das Reibradelement (12) koaxial zur Aufnahmespule (3) angeordnet ist.

5. Vorrichtung nach Anspruch 4, **dadurch gekennzeichnet,** daß das Reibradelement (12) auf den mit Sägezähnen versehenen Achsenabschnitt aufgesetzt ist.

6. Vorrichtung nach Anspruch 1, **dadurch gekennzeichnet,** daß das Gegenrad (14) koaxial zur Abgabespule (2) angeordnet ist.

7. Vorrichtung nach mindestens einem der Ansprüche 1 bis 6, **dadurch gekennzeichnet,** daß der Außendurchmesser des Reibrades (12) im wesentlichen gleich dem Durchmesser eines zur Aufnahme des Trägerstreifens (7) vorgesehenen Bandkernes ist.

8. Vorrichtung nach mindestens einem der Ansprüche 1 bis 7, **dadurch gekennzeichnet,** daß der Außenradius des Reibradelementes (12) kleiner ist als der Krümmungsradius des Flächenabschnittes des an dem Reibradelement (12) anliegenden Gegenrades (14).

9. Vorrichtung nach mindestens einem der Ansprüche 1 bis 8, **dadurch gekennzeichnet,** daß das Reibradelement (12) als Rechteck-Torus ausgebildet ist.

10. Vorrichtung nach mindestens einem der Ansprüche 1 bis 9, **dadurch gekennzeichnet,** daß der Rechteck-Torus in axialer Richtung eine Querschnittsbreite aufweist, welche geringer ist als eine sich radial erstreckende Querschnittshöhe.

11. Vorrichtung nach mindestens einem der Ansprüche 1 bis 10, **dadurch gekennzeichnet,** daß die Querschnittshöhe im wesentichen dem halben Innendurchmesser des Reibradelementes (12) entspricht.

12. Vorrichtung nach mindestens einem der Ansprüche 1 bis 11, **dadurch gekennzeichnet,** daß das Reibradelement (12) unter elastischer Aufweitung auf einen Achsabschnitt, insbesondere der Aufnahmespule (3) aufgesetzt ist.

13. Vorrichtung nach mindestens einem der Ansprüche 1 bis 12, **dadurch gekennzeichnet,** daß das Reibradelement (12) einen Innendurchmesser aufweist, welcher größer ist als ein Außendurchmesser eines zur Aufnahme des Reibradelementes (12) vorgesehenen Achsabschnittes.

14. Vorrichtung nach mindestens einem der Ansprüche 1 bis 13, **dadurch gekennzeichnet,** daß das Reibradelement (12) als O-Ring ausgebildet ist.

15. Vorrichtung nach mindestens einem der Ansprüche 1 bis 14, **dadurch gekennzeichnet,** daß das Reibradelement (12) aus einem elastischen Material mit einem hohen Oberflächenreibungskoeffizienten, insbesondere einem Gummi-Material gefertigt ist.

16. Vorrichtung nach mindestens einem der Ansprüche 1 bis 15, **dadurch gekennzeichnet,** daß das Reibradelement (12) aus einem geschäumten Material gefertigt ist.

17. Vorrichtung nach mindestens einem der Ansprüche 1 bis 16, **dadurch gekennzeichnet,** daß die Aufnahmespule (3) einen Achsenabschnitt zur Aufnahme des Reibradelementes (12) und einen Achsenabschnitt zur Aufnahme eines Bandkernes (6a) umfaßt.

18. Vorrichtung nach mindestens einem der Ansprüche 1 bis 17, **dadurch gekennzeichnet,** daß zwischen den beiden Achsenabschnitten ein von Hand betätigbares Spannrad (19) vorgesehen ist.

19. Vorrichtung nach mindestens einem der Ansprüche 1 bis 18, **dadurch gekennzeichnet,** daß die Abgabespule (2) das Gegenrad (14) und einen Achsabschnitt zur Aufnahme eines Bandkernes (6a) umfaßt.

20. Vorrichtung nach mindestens einem der Ansprüche 1 bis 19, **dadurch gekennzeichnet,** daß ein Berührungsabschnitt zwischen dem Reibradelement (12) und dem Gegenrad (14) von dem Spannrad (19) überdeckt ist.

21. Vorrichtung nach mindestens einem der Ansprüche 1 bis 20, **dadurch gekennzeichnet,** daß die Achse der Aufnahmespule (3) in einem, einer Auftragsvorrichtung (9, 10) benachbarten Gehäusebereich angeordnet ist.

22. Vorrichtung nach mindestens einem der Ansprüche 1 bis 21, **dadurch gekennzeichnet,** daß die Achse der Abgabespule (2) zur Auftragsvorrichtung (9, 10) weiter beabstandet angeordnet ist, als die Achse der Aufnahmespule (3).

23. Vorrichtung nach mindestens einem der Ansprüche 1 bis 22, **dadurch gekennzeichnet,** daß der Abzug des Trägerstreifens (7) von der Abgabespule (2) aus einem zwischen der Abgabespule (2) und der Aufnahmespule (3) liegenden Bereich erfolgt, und daß der Zulauf des Trägerstreifens (7) zu der Aufnahmespule (3) in einem bezüglich der Achse der Aufnahmespule (3) einem Abzugsbereich der Abgabespule (2) diametral gegenüberliegenden Bereich erfolgt.

24. Vorrichtung nach mindestens einem der Ansprüche 1 bis 23, **dadurch gekennzeichnet,** daß das Gegenrad (14) einen Durchmesser aufweist, welcher größer ist, als der Bandkerndurchmesser der Abgabespule (2).

25. Vorrichtung nach mindestens einem der Ansprüche 1 bis 24, **dadurch gekennzeichnet,** daß das Gegenrad (14) einen Durchmesser aufweist, welcher größer ist als ein Außendurchmesser der Abgabebandrolle (13).

26. Vorrichtung nach mindestens einem der Ansprüche 1 bis 25, **dadurch gekennzeichnet,** daß das Gegenrad (14) profiliert ist.

27. Vorrichtung nach mindestens einem der Ansprüche 1 bis 26, **dadurch gekennzeichnet,** daß das Gegenrad (14) eine konvex oder konkav gewölbte Außenfläche aufweist.

28. Vorrichtung nach Anspruch 27, **dadurch gekennzeichnet,** daß das Reibradelement (12) auf diesen, mit Sägezähnen versehenen Achsenabschnitt aufgesetzt ist.

29. Vorrichtung nach mindestens einem der Ansprüche 1 bis 28, **dadurch gekennzeichnet,** daß die Aufnahmespule (3) relativ zu dem Genäuse (1) axial bewegbar ist.

## Claims

1. A device for dispensing onto a surface a transfer material, in particular an adhesive transfer material, provided on a carrier strip, comprising a supply reel (2) which is rotatably accommodated in a housing (1) and which is used for storing thereon the carrier strip (7) together with the transfer material, a take-up reel (3) which is also rotatably accommodated in said housing such that it is radially displaced relative to said supply reel (2) and which is used for receiving thereon the carrier strip (7) from which the transfer material has been removed at least partially, a rotary drive transmitting mechanism used for rotatively driving the take-up reel (3) when the supply reel (2) rotates in an unwinding movement and including a clutch means for providing a driving transmission ratio of the rotary drive transmitting mechanism which is adapted to the respective unwinding/winding-up condition of the reels, and a return stop device used for blocking the rotational movement of the take-up reel in a direction opposite to the direction of the rotational take-up movement, **characterized in that** the return stop device comprises an engagement section (18) which is provided in the housing (1) and which is adapted to be brought into engagement with a countersection (20) that is adapted to be moved relative thereto, said countersection including a sawtooth section formed on an end face of a shaft section of the take-up reel (3) which faces a lateral surface of the housing.

2. A device according to claim 1, **characterized in that** the countersection (20) and the take-up reel (3) are adapted to be rotated about the same axis, and that the engagement section and the countersection (20) are adapted to be moved relative to one another essentially parallel to the axis of the take-up reel so as to move away from a position of mutual engagement.

3. A device according to claim 1 or 2, **characterized in that** the take-up reel (3) is adapted to be axially moved relative to said housing (1).

4. A device according to claim 1, **characterized in that** the clutch means comprises a friction wheel element (12) which yields in the radial direction and which is arranged co-axially with an axis of the pair of reels, said friction wheel element (12) abutting via a peripheral surface thereof on a peripheral surface section of a counterwheel element (14) so as to provide a friction force-transmitting area of contact.

5. A device according to claim 4, **characterized in that** the friction wheel element (12) is attached to the shaft section provided with a sawtooth profile.

6. A device according to claim 1, **characterized in that** said counterwheel element (14) is arranged coaxially with the supply reel (2).

7. A device according to at least one of the claims 1 to 6, **characterized in that** the external diameter of the friction wheel element (12) corresponds essentially to the diameter of a tape core provided for receiving thereon the carrier strip (7).

8. A device according to at least one of the claims 1 to 7, **characterized in that** the external radius of the friction wheel element (12) is smaller than the radius of curvature of the surface section of the counterwheel element (14) abutting on the friction wheel element (12).

9. A device according to at least one of the claims 1 to 8, **characterized in that** the friction wheel element (12) is a rectangular torus.

10. A device according to at least one of the claims 1 to 9, **characterized in that**, when seen in the axial direction, the rectangular torus has a cross-sectional width which is smaller than a radially extending cross-sectional height.

11. A device according to at least one of the claims 1 to 10 **characterized in that** the cross-sectional height corresponds substantially to half the internal diameter of the friction wheel element (12).

12. A device according to at least one of the claims 1 to 11, **characterized in that**, undergoing elastic expansion, the friction wheel element (12) is attached to a shaft section, in particular to a shaft section of the take-up reel (3).

13. A device according to at least one of the claims 1 to 12, **characterized in that** the friction wheel element (12) has an internal diameter which is larger than an external diameter of a shaft section provided for receiving thereon said friction wheel element (12).

14. A device according to at least one of the claims 1 to 13, **characterized in that** the friction wheel element (12) is an 0-ring.

15. A device according to at least one of the claims 1 to 14, **characterized in that** the friction wheel element (12) is produced from an elastic material having a high coefficient of surface friction, especially from a rubber material.

16. A device according to at least one of the claims 1 to 15, **characterized in that** the friction wheel element (12) is produced from a foamed material.

17. A device according to at least one of the claims 1 to 16, **characterized in that** the take-up reel (3) comprises a shaft section for receiving thereon the friction wheel element (12) and a shaft section for receiving thereon a tape core (6a).

18. A device according to at least one of the claims 1 to 17, **characterized in that** a manually operable tensioning wheel (19) is provided between the two shaft sections.

19. A device according to at least one of the claims 1 to 18, **characterized in that** the supply reel (2) includes the counterwheel element (14) and a shaft section for receiving thereon a tape core (6a).

20. A device according to at least one of the claims 1 to 19, **characterized in that** an area of contact between the friction wheel element (12) and the counterwheel element (14) is covered by said tensioning wheel (19).

21. A device according to at least one of the claims 1 to 20, **characterized in that** the shaft of the take-up reel (3) is arranged in a housing area located adjacent an applicator device (9, 10).

22. A device according to at least one of the claims 1 to 21, **characterized in that** the distance between the shaft of the supply-reel (2) and the applicator device (9, 10) is larger than the distance between the shaft of the take-up reel (3) and said applicator device (9, 10).

23. A device according to at least one of the claims 1 to 22, **characterized in that** the carrier strip (7) is unwound from the supply reel (2) in an area located between said supply-reel (2) and said take-up reel (3), and that the carrier strip (7) is supplied to the take-up reel (3) in an area which is located diametrically opposite an unwinding area of the supply reel (2) relative to the shaft of the take-up reel (3).

24. A device according to at least one of the claims 1 to 23, **characterized in that** the counterwheel element (14) has a diameter which is larger than the tape core diameter of the supply-reel (2).

25. A device according to at least one of the claims 1 to 24, **characterized in that** the counterwheel element (14) has a diameter which is larger than an external diameter of the supply tape roll (13).

26. A device according to at least one of the claims 1 to 25, **characterized in that** the counterwheel element (14) has a profile.

27. A device according to at least one of the claims 1 to 26, **characterized in that** the counterwheel element (14) has a convex or a concave outer surface.

28. A device according to claim 27 **characterized in that** said friction wheel element (12) is fitted onto said shaft section provided with a sawtooth profile.

29. A device according to at least one of the claims 1 to 28 **characterized in that**, said take-up reel (3) is axially moved relative to said housing (1).

## Revendications

1. Dispositif pour la distribution d'un matériau d'application, en particulier adhésif, prévu sur un ruban-support, sur une surface, comportant une bobine débitrice (2) qui est montée tournante dans un boîtier (1) et sur laquelle est stocké le ruban-support (7) avec le matériau d'application, une bobine réceptrice (3) qui est logée également tournante dans le boîtier (1) avec un décalage radial par rapport à la bobine débitrice (2) et est destinée à recevoir le ruban-support (7) débarrassé au moins en partie du matériau d'application, un mécanisme d'entraînement en rotation et de transmission pour entraîner en rotation la bobine réceptrice (3) lorsque la bobine débitrice (2) est déroulée, avec un dispositif d'accouplement destiné à fournir un rapport de transmission d'entraînement du mécanisme d'entraînement en rotation et de transmission adapté à l'état de déroulement-d'enroulement des bobines et avec un dispositif de blocage de marche arrière destiné à bloquer la rotation de la bobine réceptrice dans un sens opposé au sens de réception, **caractérisé** en ce que le dispositif de blocage de marche arrière comporte un secteur d'engrènement (18) prévu dans le boîtier qui peut engrener avec un secteur conjugué d'engrènement (20) pouvant être déplacé par rapport audit secteur (18), le secteur conjugué d'engrènement comprenant une partie en dent de scie qui est réalisée sur une face frontale d'une partie axiale de la bobine réceptrice (3) tournée vers une face latérale du boîtier.

2. Dispositif selon la revendication 1, **caractérisé** en ce que le secteur conjugué d'engrènement (20) peut être déplacé en tournant sur le même axe que la bobine réceptrice (3) et que le secteur d'engrènement et le secteur conjugué d'engrènement (20) peuvent être déplacés l'un par rapport à l'autre sensiblement parallèlement à l'axe de la bobine réceptrice pour quitter une position d'engrènement mutuel.

3. Dispositif selon la revendication 1 ou 2, **caractérisé** en ce que la bobine réceptrice (3) peut être déplacée par rapport au boîtier (1) dans la direction axiale.

4. Dispositif selon la revendication 1, caractérisé en ce que le dispositif d'accouplement comprend un élément à roue de friction (12) flexible dans la direction radiale qui est disposé coaxialement avec un axe de la paire de bobines et qui, par une surface extérieure périphérique de la roue, prend appui sur une partie de surface périphérique d'une roue conjuguée (14) pour former une zone d'appui et de transmission de force de friction et que l'élément à roue de friction (12) est disposé coaxialement à la bobine réceptrice (3).

5. Dispositif selon la revendication 4, **caractérisé** en ce que l'élément à roue de friction (12) est placé sur la partie axiale pourvue de dents de scie.

6. Dispositif selon la revendication 1, **caractérisé** en ce que la roue conjuguée (14) est disposée coaxialement à la bobine débitrice (2).

7. Dispositif selon au moins l'une des revendications 1 à 6, **caractérisé** en ce que le diamètre extérieur de la roue de friction (12) est sensiblement égal au diamètre d'un noyau de bobine prévu pour recevoir le ruban-support (7).

8. Dispositif selon au moins l'une des revendications 1 à 7, **caractérisé** en ce que le rayon extérieur de l'élément à roue de friction (12) est inférieur au rayon de courbure de la partie de surface de la roue conjuguée (14) prenant appui sur l'élément à roue de friction (12).

9. Dispositif selon au moins l'une des revendications 1 à 8, **caractérisé** en ce que l'élément à roue de friction (12) est réalisé sous forme de tore rectangulaire.

10. Dispositif selon au moins l'une des revendications 1 à 9, **caractérisé** en ce que le tore rectangulaire présente dans la direction axiale une largeur de section qui est inférieure à une hauteur de section s'étendant radialement.

11. Dispositif selon au moins l'une des revendications 1 à 10, **caractérisé** en ce que la hauteur de section correspond sensiblement à la moitié du diamètre intérieur de l'élément à roue de friction (12).

12. Dispositif selon au moins l'une des revendications 1 à 11, **caractérisé** en ce que l'élément à roue de friction (12) est mis en place par élargissement élastique sur une partie axiale, en particulier de la bobine réceptrice (3).

13. Dispositif selon au moins l'une des revendications 1 à 12, **caractérisé** en ce que l'élément à roue de friction (12) présente un diamètre intérieur qui est supérieur au diamètre extérieur d'une partie axiale prévue pour recevoir l'élément à roue de friction (12).

14. Dispositif selon au moins l'une des revendications 1 à 13, **caractérisé** en ce que l'élément à roue de friction (12) est réalisé sous forme d'anneau torique.

15. Dispositif selon au moins l'une des revendications 1 à 14, **caractérisé** en ce que l'élément à roue de friction (12) est fabriqué en un matériau élastique présentant un haut coefficient de frottement superficiel, en particulier en caoutchouc.

16. Dispositif selon au moins l'une des revendications 1 à 15, **caractérisé** en ce que l'élément à roue de friction (12) est fabriqué en un matériau moussé.

17. Dispositif selon au moins l'une des revendications 1 à 16, **caractérisé** en ce que la bobine réceptrice (3) comprend une partie axiale destinée à recevoir l'élément à roue de friction (12) et une partie axiale destinée à recevoir un noyau de bande (6a).

18. Dispositif selon au moins l'une des revendications 1 à 17, **caractérisé** en ce qu'une roue de serrage (19) pouvant être actionnée à la main est prévue entre les deux parties axiales.

19. Dispositif selon au moins l'une des revendications 1 à 18, **caractérisé** en ce que la bobine débitrice (2) entoure la roue conjuguée (14) et une partie axiale pour la réception d'un noyau de bande (6a).

20. Dispositif selon au moins l'une des revendications 1 à 19, **caractérisé** en ce qu'une partie de contact entre l'élément à roue de friction (12) et la roue conjuguée (14) est recouverte par la roue de serrage (19).

21. Dispositif selon au moins l'une des revendications 1 à 20, **caractérisé** en ce que l'axe de la bobine réceptrice (3) est disposé dans une zone du boîtier voisine d'un dispositif d'application (9, 10).

22. Dispositif selon au moins l'une des revendications 1 à 21, **caractérisé** en ce que l'axe de la bobine débitrice (2) est plus éloigné du dispositif d'application (9, 10) que l'axe de la bobine réceptrice (3).

23. Dispositif selon au moins l'une des revendications 1 à 22, **caractérisé** en ce que le ruban-support (7) est déroulé de la bobine débitrice (2) dans une zone située entre la bobine débitrice (2) et la bobine réceptrice (3) et que l'amenée du ruban-support (7) vers la bobine réceptrice (3) s'effectue dans une zone diamétralement opposée à une zone de déroulement de la bobine débitrice (2) par rapport à l'axe de la bobine réceptrice (3).

24. Dispositif selon au moins l'une des revendications 1 à 23, **caractérisé** en ce que la roue conjuguée (14) a un diamètre qui est supérieur au diamètre du noyau de bande de la bobine débitrice (2).

25. Dispositif selon au moins l'une des revendications 1 à 24, **caractérisé** en ce que la roue conjuguée (14) a un diamètre qui est supérieur à un diamètre extérieur du rouleau de bande (13) débiteur.

26. Dispositif selon au moins l'une des revendications 1 à 25**, caractérisé** en ce que la roue conjuguée (14) est profilée.

27. Dispositif selon au moins l'une des revendications 1 à 26, caractérisé en ce que la roue conjuguée (14) présente une surface extérieure convexe ou concave.

28. Dispositif selon la revendication 27, caractérisé en ce que l'élément à roue de friction (12) est placé sur la partie axiale pourvue de dents de scie.

29. Dispositif selon au moins l'une des revendications 1 à 28, caractérisé en ce que la bobine réceptrice (3) peut être déplacée par rapport au boîtier (1) dans la direction axiale.
